# EUROPÄISCHE PATENTSCHRIFT

(11) **EP 3 074 989 B1**
(45) Veröffentlichungstag und Bekanntmachung des Hinweises auf die Patenterteilung: **10.03.2021**
(21) Anmeldenummer: 14805542.9
(22) Anmeldetag: 25.11.2014
(51) Int. Cl.: H01F 41/06, H01F 41/08, H01F 27/28

(54) **VORRICHTUNG UND VERFAHREN ZUM WICKELN EINES DRAHTES FÜR EIN INDUKTIVES BAUELEMENT**
DEVICE, AND METHOD FOR WINDING A WIRE FOR AN INDUCTIVE COMPONENT
DISPOSITIF ET PROCÉDÉ POUR ENROULER UN FIL POUR UN COMPOSANT INDUCTIF

(30) Priorität: 25.11.2013 DE 102013113005
(43) Veröffentlichungstag der Anmeldung: 05.10.2016
(73) Patentinhaber: TDK Electronics AG, 81671 München (DE)
(72) Erfinder: FREY, Karsten, 89537 Giengen (DE); FREY, Jürgen, 89522 Heidenheim (DE); PORISCH, Wolfgang, 91349 Egloffstein (DE)
(74) Vertreter: Epping - Hermann - Fischer
(86) Internationale Anmeldenummer: PCT/EP2014/075531
(87) Internationale Veröffentlichungsnummer: WO 2015/075261

(56) Entgegenhaltungen:
- JP-A- H04 330 704
- JP-A- 2004 158 653
- JP-A- 2004 327 461
- US-A- 5 331 729
- US-A1- 2009 065 623

## Beschreibung

Die Erfindung betrifft eine Vorrichtung zum Wickeln eines Drahtes, der beispielsweise als Luftspule oder als Teil eines induktiven Bauelements, insbesondere als Wicklung eines Transformators, verwendbar ist.

Zur Herstellung von induktiven Bauteilen, beispielsweise einer Luftspule oder eines Transformators, ist es erforderlich, einen Draht entsprechend zu verformen. Zur Herstellung einer Luftspule muss der Draht beispielsweise schraubenförmig gewickelt werden. Zur Herstellung eines Transformators ist es erforderlich, den Draht um einen Schenkel des Transformators zu wickeln. Wenn der Transformator einen geschlossenen Kern aufweist, stellt ein automatisiertes, direktes Bewickeln des geschlossenen Kerns eine besondere Herausforderung dar.

Bis zu einem gewissen Verhältnis von Drahtquerschnitt, Wickelspiralendurchmesser, Windungszahl und Kernquerschnitt ist es bedingt möglich, vorgeformte Luftspulen auf einen geschlossenen Kern eines Transformators zu "drehen". Die schraubenförmige Luftspule, die einer Zugfeder ähnelt, muss hierfür soweit aufgespreizt werden, dass der Kernquerschnitt überwunden werden kann. Während dieses im Allgemeinen sehr aufwendigen und zeitraubenden Verfahrens wirken jedoch hohe mechanische Kräfte auf den zu bewickelnden Kern. Durch die Spreizung der "Zugfeder" zur "Druckfeder" ist der mögliche Füllgrad eines geschlossenen Kerns zwangsweise beschränkt beziehungsweise die "Zugfeder" erzeugt dauerhaft mechanische Spannungen. Die im Allgemeinen für einen Transformator verwendeten Ferritkern-Materialien sind in Bezug auf das Einwirken von mechanischen Spannungen jedoch sehr empfindlich.

Besonders schwierig gestaltet sich die Herstellung von Transformatoren, die einen geschlossenen Kern aufweisen und bei denen anstelle von Runddrähten Flachdrähte mit rechteckigem Querschnitt (Rechteckdrähte) für die Wicklung verwendet werden. Diese Art von Transformatoren ermöglicht das Führen von Strömen mit hoher Stromstärke bei hoher Induktivität des Bauteils bedingt durch die hohe erzielbare Windungszahl. Das Aufbringen eines Rechteck- beziehungsweise Flachdrahts auf einen geschlossenen Kern kann üblicherweise nicht mehr automatisiert erfolgen und ist somit im Allgemeinen sehr zeitaufwendig.

Die Druckschriften US 2009/065623 A1, JP 2004-327461 A, US 5,331,729 A und JP 2004-158653 A beschreiben Vorrichtungen und Verfahren zum Wickeln einer Spule um einen Magnetkern.

Es ist wünschenswert eine Vorrichtung zum Wickeln eines Drahtes anzugeben, mit der es ermöglicht wird, einen Draht, insbesondere einen Rechteck- oder Flachdraht, automatisiert als Luftspule zu wickeln oder um einen geschlossenen Kern eines Transformators zu wickeln. Des Weiteren soll ein Verfahren zum Wickeln eines Drahtes angegeben werden, mit dem es ermöglicht wird, einen Draht, insbesondere einen Rechteck- oder Flachdraht, automatisiert als Luftspule zu wickeln oder um einen geschlossenen Kern eines Transformators zu wickeln. Die Vorrichtung und das Verfahren können auch zum Wickeln eines Runddrahtes eingesetzt werden.

Im Patentanspruch 1 ist eine derartige Vorrichtung zum Wickeln eines Drahtes angegeben. Die Vorrichtung umfasst eine Vorschubeinrichtung zum Verschieben des Drahtes, eine Umformungseinrichtung und eine Steigungsgebereinrichtung zum Biegen des Drahtes. Insbesondere dienen die Umformungseinrichtung zum Biegen des Drahtes in einer Ebene und die Steigungsgebereinrichtung zum Biegen des Drahtes mit einer Steigung aus der Ebene. Beispielsweise ist die Steigungsgebereinrichtung hinter der Umformungseinrichtung angeordnet. Die Steigungsgebeeinrichtung kann auch in die Umformungseinrichtung integriert sein, so dass der Draht beim kreisförmigen Biegen in der Umformungseinrichtung gleichzeitig auch eine Steigung erfährt. Die Umformungseinrichtung und die Steigungsgebereinrichtung sind derart angeordnet, dass der Draht bei dem Verschieben durch die Vorschubeinrichtung in die Umformungseinrichtung und die Steigungsgebereinrichtung eingeführt wird. Die Umformungseinrichtung und die Steigungsgebereinrichtung sind derart ausgebildet, dass der Draht bei dem Verschieben in der Umformungseinrichtung und der Steigungsgebereinrichtung schraubenförmig gebogen wird.

Im Patentanspruch 9 ist ein Verfahren zum Wickeln eines Drahtes angegeben. Das Verfahren sieht das Bereitstellen einer Vorrichtung, insbesondere der oben angegebenen Vorrichtung, zum Bewickeln des Drahtes vor. Der Draht wird in der Vorrichtung derart verschoben, dass der Draht einer Umformungseinrichtung und einer Steigungsgebereinrichtung zugeführt wird. Beim Durchführen des Drahtes durch die Umformungseinrichtung und die Steigungsgebereinrichtung wird der Draht schraubenförmig gebogen. Beispielsweise wird der Draht beim Durchführen durch die Umformungseinrichtung in der Ebene gebogen und beim Durchführen durch die Steigungsgebereinrichtung mit einer Steigung aus der Ebene herausgebogen.
Mittels der angegebenen Vorrichtung beziehungsweise durch das angegebene Verfahren können nahezu beliebige Querschnitte, vorzugsweise dicke und dadurch sehr steife Querschnitte, eines Drahtes, insbesondere eines Rechteck- beziehungsweise Flachdrahtes sehr schnell und direkt auf geschlossene Kernquerschnitte automatisiert aufgewickelt werden. Die komprimierte "Druckfeder" der Wicklung bleibt erhalten. Der Kern kann nahezu vollständig bewickelt werden, ohne dass mechanische Spannungen in Wickelrichtung erzeugt werden und somit nahezu ohne mechanische Kräfte auf den Kern wirken zu lassen.

Gemäß einer möglichen Ausführungsform kann die Vorrichtung zum Wickeln des Drahtes eine Führungseinrichtung zum Führen des Drahtes in der Ebene enthalten, wobei die Führungseinrichtung in der Ebene einen geraden Verlauf aufweist. Der Draht wird in die Führungseinrichtung eingelegt und mittels der Vorschubeinrichtung in die Umformungseinrichtung, die in Vorschubrichtung des Drahtes hinter der Führungseinrichtung angeordnet ist, eingeschoben. Die Vorschubeinrichtung kann beispielsweise als eine Exzenter-Hub-Presse ausgebildet sein. Mittels der Vorrichtung wird somit eine Art "Schubdrahttechnik" bereitgestellt, mit der sehr hohe Schubkräfte auf den in der Führungseinrichtung und der Umformungseinrichtung geführten Draht eingeleitet werden können.

Die Umformungseinrichtung kann als eine Vertiefung in einer Platte ausgebildet sein. Der Draht kann dann durch die Umformungseinrichtung in der Ebene der Platte verbogen werden. Die Umformungseinrichtung weist eine Bodenfläche zur Auflage des Drahtes sowie eine gebogene Seitenwand auf. Beim Verschieben des Drahtes von der Führungseinrichtung in die Umformungseinrichtung wird der Draht auf der Bodenfläche aufliegend entlang der gebogenen Seitenwand geführt. Die Seitenwand kann halbkreisförmig gebogen sein, so dass der Draht kreisförmig gebogen wird. Durch die Steigungsgebereinrichtung wird der Draht aus der Ebene der Platte herausgebogen, so dass aus der kreisförmigen Biegung eine schraubenförmige Windung des Drahtes entsteht. Die Form des Drahtes kann auch als "helikal" oder "spiralförmig" im Sinne einer zylindrischen Spirale beschreiben werden.

Die Vorrichtung eignet sich insbesondere zum Biegen eines Flachdrahtes, wobei der Flachdraht mit seiner größeren Seitenfläche auf der Bodenfläche der Umformungseinrichtung aufliegt und mit seiner kleineren Seitenfläche an der Seitenwand der Umformungseinrichtung anliegt. Um ein Umkippen des Drahtes in der Umformungseinrichtung zu verhindern, kann die der Bodenfläche gegenüberliegende Seite der Vertiefung, die offen ist, durch eine verschiebbare Abdeckeinrichtung abgedeckt werden. Diese spezielle Formkulisse verhindert somit das natürliche Bestreben des Drahtes beim Biegen umzukippen. Durch die Steigungsgebereinrichtung erfährt der Draht eine Steigung, so dass er nach einer Windung seine eigene Höhe übersteigt und über einen darunter liegenden Abschnitt des Drahtes gebogen wird.

Die Vorrichtung kann eine Aufnahmeeinrichtung zum Positionieren eines Kerns, insbesondere eines geschlossenen Kern, eines induktiven Bauelements, beispielsweise eines Transformators, aufweisen. Die Umformungseinrichtung und die Steigungsgebereinrichtung sind um die Aufnahmeeinrichtung derart angeordnet, dass der Draht beim Verschieben durch die Umformungseinrichtung und die Steigungsgebereinrichtung schraubenförmig um einen Schenkel des geschlossenen Kerns gewickelt werden kann, ohne den empfindlichen Lack des Drahtes, beispielsweise eines Kupferlackdrahtes, oder die Isolationsbeschichtung des Kerns zu beschädigen. Ein sonst üblicher Wickeldorn ist nicht erforderlich. Mittels der Vorrichtung lassen sich Flach- beziehungsweise Rechteckdrähte mit einer Breite von beispielsweise 5 mm und einer Dicke von 1 mm bis 2 mm als Luftspule schraubenförmig biegen beziehungsweise schraubenförmig um einen Schenkel eines geschlossenen Rahmenkerns eines Transformators biegen.

Beim Biegen von Flach- beziehungsweise Rechteckdrähten mit einer Dicke des Drahtes von mehr als 1,8 mm kann ein Endabschnitt des Drahtes durch eine Vorbiegeeinrichtung der Vorrichtung vorgebogen werden. Dazu wird der Draht in die Vorschubeinrichtung derart eingespannt, dass der vorzubiegende Endabschnitt des Drahtes aus der Vorrichtung an der Seite, an der die Führungseinrichtung beziehungsweise die Umformungseinrichtung angeordnet ist, herausragt. Mittels der Vorbiegeeinrichtung wird der Endabschnitt des Drahtes derart gebogen, dass der Draht anschließend in die nach oben offene Vertiefung der Umformungseinrichtung eingelegt werden kann. Das weitere Biegen des Drahtes erfolgt, wie oben beschrieben, automatisiert durch Verschieben des Drahtes durch die Umformungseinrichtung und die Steigungsgebereinrichtung.

Gemäß einem illustrativen Beispiel wird ein induktives Bauelement angegeben. Das Bauelement ist vorzugsweise durch das vorgehend beschriebene Verfahren hergestellt. Der Draht ist insbesondere kreisförmig mit einer Steigung, d.h., schraubenförmig, gewickelt.

In einem illustrativen Beispiel ist die Wicklung des Drahtes komprimiert ausgebildet. Bei einer komprimierten Wicklung liegen benachbarte Windungen eng aneinander an. Insbesondere ist die Wicklung spaltfrei oder nahezu spaltfrei ausgebildet, so dass benachbarte Windungen direkt aneinander anliegen. Beispielsweise liegt die Ganghöhe der schraubenförmigen Wicklung im Bereich der Drahtdicke. Auf diese Weise kann ein besonders hoher Füllgrad der Wicklung erreicht werden.

Das induktive Bauelement kann einen Kern, insbesondere einen Ferritkern, aufweisen. Der Draht kann direkt um den Kern gewickelt sein. Insbesondere ist der Draht in diesem Fall dabei nicht um einen Spulenkörper aus Plastik gewickelt. In einer Ausführungsform weist der Kern eine geschlossene Form auf. Das induktive Bauelement kann auch als Luftspule ausgebildet sein.

Der Draht kann beispielsweise als Rechteck- bzw. als Flachdraht ausgebildet sein. Alternativ kann es sich auch um einen Runddraht handeln.

In einem illustrativen Beispiel weist der Kern im Querschnitt eine äußere Umfangslinie auf, die nicht kreisförmig ausgebildet ist. Insbesondere kann der Kern Kanten aufweisen. Beispielsweise weist der Kern im Querschnitt Ecken auf. Insbesondere kann der Kern eine äußere Umfangslinie in Form eines Vielecks aufweisen.

Die Erfindung wird im Folgenden anhand von Figuren, die Ausführungsformen der vorliegenden Erfindung zeigen, näher erläutert.

Es zeigen:
- Figur 1: eine Ausführungsform einer Vorrichtung zum Wickeln eines Drahtes,
- Figur 2: einen Ausschnitt der Vorrichtung zum Wickeln eines Drahtes,
- Figur 3: einen weiteren Ausschnitt der Vorrichtung zum Wickeln eines Drahtes,
- Figur 4: eine Ausführungsform einer Steigungsgebereinrichtung,
- Figur 5: eine Draufsicht auf eine erste Seite einer Ausführungsform einer Vorbiegeeinrichtung zum Biegen eines Endabschnitts eines Drahtes,
- Figur 6: eine Draufsicht auf eine zweite Seite einer Ausführungsform einer Vorbiegeeinrichtung zum Biegen eines Endabschnitts eines Drahtes,
- Figur 7: eine Draufsicht auf eine zweite Seite einer Ausführungsform einer Vorbiegeeinrichtung zum Biegen eines Endabschnitts eines Drahtes.

Figur 1 zeigt eine Ausführungsform einer Vorrichtung 1 zum Wickeln eines Drahtes 2, der mittels der Vorrichtung 1 schraubenförmig als Luftspule oder um einen Schenkel eines geschlossenen Rahmenkerns 3 eines induktiven Bauelements 4, beispielsweise eines Transformators, gewickelt werden kann. Mittels der Vorrichtung 1 können insbesondere zwei parallel geführte Drähte 2 um zwei Schenkel eines geschlossenen Rahmenkerns 3 gleichzeitig gewickelt werden.

Die Vorrichtung 1 umfasst eine Vorschubeinrichtung 10 zum Verschieben des Drahtes in einer Führungseinrichtung 50 zum Führen des Drahtes 2. Die Vorschubeinrichtung 10 weist einen Schlitten 11 auf, der auf einer Schiene 100 beweglich angeordnet ist. Im Ausführungsbeispiel der Figur 1 umfasst die Vorrichtung 1 zwei Schlitten 11, die auf der Schiene 100 in horizontaler Richtung verschieblich angeordnet sind. Über den Schlitten 11 befindet sich eine Platte 12 der Vorschubeinrichtung, die auf ihrer Oberseite mindestens eine Führung 13 zum Führen von mindestens einem Draht 2 aufweist. Die Führung 13 kann als eine Vertiefung in der Platte 12 ausgebildet sein. Zur parallelen Führung der in Figur 1 gezeigten beiden Drähte 2 können, wie bei der in Figur 1 gezeigten Ausführungsform der Vorrichtung 1 zum Wickeln des Drahtes, zwei Führungen 13 parallel in der Platte 12 angeordnet sein.

Zur Abdeckung der nach oben offenen Führung 13 in der Platte 12 kann eine Abdeckplatte 15 zumindest teilweise auf der Platte 12 angeordnet werden. Die Abdeckplatte 15 kann mittels einer Presse 14 auf die Platte 12 gepresst werden, so dass die offene Seite der Führung 13 durch die Abdeckplatte 15 bedeckt ist und der Draht 2 in der Führung 13 geklemmt ist. Zum Aufdrücken der Abdeckplatte 15 auf die Führung 13 ist über der Presse 14 ein Stempel 16 vorgesehen, der die Abdeckplatte 15 auf die Platte 12 mit der Führung 13 aufpresst. Die Platte 12, die Abdeckplatte 15 und der Stempel 17 lassen sich mit der Bewegung der Schlitten 11 in der durch die Pfeile an der Platte 12 gezeigte horizontalen Verschieberichtung des Drahtes vor und zurück bewegen.

Zur Bewegung der Vorschubeinrichtung 10 ist eine Antriebseinheit 110 vorgesehen. Bei der Vorwärtsbewegung des Drahtes 2 in Richtung auf den Rahmenkern 3 wird der Draht 2 in der Führung 13 mittels der Abdeckplatte 15 festgepresst und somit entlang der Führungseinrichtung 50 verschoben. Nachfolgend hebt die Presse die Abdeckplatte 15 an, so dass der Draht nicht mehr in der Führung 13 der Platte 12 geklemmt wird. Der Schlitten 11 fährt dann die Platte 12 wieder in die Ausgangsposition zurück. Anschließend wird der Vorschubvorgang des Drahtes wiederholt.

Die Figuren 2 und 3 zeigen einen vorderen Bereich der Vorrichtung 1 mit einer Führungseinrichtung 50 zur Führung der Drähte 2 in einer vergrößerten Darstellung. Die Führungseinrichtung 50 ist als eine Vertiefung in einer Platte 80 angeordnet. Die Führungseinrichtung 50 weist in einer Ebene E der Platte 80 einen geraden Verlauf auf. Wie anhand der Figuren 1, 2 und 3 deutlich wird, weist die Vorrichtung 1 neben der Vorschubeinrichtung 10 und der Führungseinrichtung 50 eine Umformungseinrichtung 20 zum Biegen des Drahtes 2 in der Ebene E sowie eine Steigungsgebereinrichtung 30 zum Biegen des Drahtes 2 mit einer Steigung aus der Ebene E heraus auf.

Die Umformungseinrichtung 20 und die Steigungsgebereinrichtung 30 sind derart ausgebildet, dass der Draht 2 bei einem Verschieben durch die Vorschubeinrichtung 10 zunächst in der Führungseinrichtung 50 in Längsrichtung verschoben wird und anschließend in die Umformungseinrichtung 20 und die Steigungsgebereinrichtung 30 eingeführt wird. Die Umformungseinrichtung 20 und die Steigungsgebereinrichtung 30 sind derart ausgebildet, dass der Draht 2 bei dem Verschieben in der Umformungseinrichtung 20 und der Steigungsgebereinrichtung 30 schraubenförmig gebogen wird.

Die Umformungseinrichtung 20 und die Führungseinrichtung 50 können als Teil der ihnen gemeinsamen Platte 80 ausgebildet sein. Die Umformungseinrichtung 20 kann eine Vertiefung 23 in der Platte 80 aufweisen, wobei die Vertiefung in der Ebene E der Platte einen gebogenen Verlauf aufweist. Die Vertiefung kann beispielsweise kreissegmentförmig, insbesondere halbkreisförmig, gebogen sein. Die Umformungseinrichtung 20 kann eine Bodenfläche 21 zur Auflage des Drahtes 2 und mindestens eine Seitenwand 22 aufweisen. Die mindestens eine Seitenwand 22 weist den gebogenen Verlauf auf. Die Umformungseinrichtung 20 ist somit derart ausgebildet, dass der Draht 2 bei dem Verschieben in der Umformungseinrichtung 20 entlang der Seitenwand 22 kreisförmig gebogen wird.

Die Führungseinrichtung 50 kann in der Platte 80 eine Vertiefung 53 aufweisen, die in der Ebene E der Platte einen geraden Verlauf hat und in die Vertiefung 23 der Umformungseinrichtung 20 einmündet. Die Führungseinrichtung 50 weist eine Bodenfläche 51 und eine Seitenwand 52 auf, die rechtwinklig zueinander angeordnet sind und somit die Vertiefung 53 innerhalb der Platte 80 bilden.

Die Umformungseinrichtung 20 und die Führungseinrichtung 50 sind insbesondere zum Führen eines Rechteck- beziehungsweise Flachdrahtes ausgebildet. Unter einem Rechteck- beziehungsweise Flachdraht ist dabei ein Draht mit einem rechteckigen Querschnitt zu verstehen, der eine größere und eine kleinere Seitenfläche aufweist, wobei die Seitenflächen rechtwinklig zueinander angeordnet sind. In den Figuren 1 bis 3 ist der Draht 2 jeweils als Flach- beziehungsweise Rechteckdraht mit einer größeren Seitenfläche S2a und einer kleineren Seitenfläche S2b ausgebildet.

Beim Verschieben des Drahtes in der Führungseinrichtung 50 liegt der Flach- beziehungsweise Rechteckdraht 2 mit der größeren Seitenfläche S2a auf der Bodenfläche 51 der Führungseinrichtung 50 auf. Die kleinere Seitenfläche S2b des Flachbeziehungsweise Rechteckdrahtes 2 liegt an der Seitenwand 52 der Führungseinrichtung 50 an. Die sich bei dem gezeigten Ausführungsbeispiel an die Führungseinrichtung 50 anschließende Umformungseinrichtung 20 ist derart ausgebildet, dass der Flach- beziehungsweise Rechteckdraht 2 beim Führen und Verbiegen in der Umformungseinrichtung 20 mit der größeren Seitenfläche S2a auf der Bodenfläche 21 der Umformungseinrichtung aufliegt und mit der kleineren Seitenfläche S2b an der Seitenwand 22 der Umformungseinrichtung anliegt.

Beim Verbiegen des Drahtes 2 in der Umformungseinrichtung 20 wird der äußere Bereich des Drahtes, der näher als ein innerer Bereich des Drahtes an der Seitenwand 22 der Umformungseinrichtung 20 anliegt gedehnt, während der innere Bereich des Drahtes beim Verbiegen gestaucht wird. Die Umformungseinrichtung 20 ist an der der Bodenfläche 21 gegenüberliegenden Seite offen. Um ein Umkippen des Flach- beziehungsweise Rechteckdrahtes in der Umformungseinrichtung 20 aufgrund der beim Biegen auftretenden Spannungen im Material des Drahtes 2 zu verhindern, kann die Vorrichtung 1 eine verschiebbare Abdeckeinrichtung 40 umfassen.

Die Abdeckeinrichtung 40 kann verschiebbar auf der Platte 80 angeordnet sein. Die Abdeckeinrichtung 40 kann auf der Platte 80 derart verschoben werden, dass die Führungseinrichtung 50 vollständig und die Umformungseinrichtung 20 zumindest teilweise von der Abdeckeinrichtung 40 abgedeckt ist. Im Ausführungsbeispiel der Figuren 2 und 3 ist aus Gründen der besseren Darstellung nur eine Abdeckeinrichtung 40 dargestellt, die die Vertiefungen der hinteren Führungseinrichtung 50 vollständig und der hinteren Umformungseinrichtung 20 teilweise abdeckt.

Die Abdeckeinrichtung 40 kann in Form einer auf der Platte 80 verschiebbar angeordneten Platte ausgebildet sein. Die Abdeckeinrichtung 40 ist dazu entlang der beiden Aussparungen 41 quer zur Längsrichtung des Drahtes 2 und somit quer zur Längsrichtung der Führungseinrichtung 50 auf der Platte 80 verschiebbar. Bevor der Draht mittels der Vorschubeinrichtung 10 von der Führungseinrichtung 50 in die Umformungseinrichtung 20 eingeführt wird, wird die verschiebbare Abdeckeinrichtung 40 derart verschoben, dass die Führungseinrichtung 50 komplett und die Umformungseinrichtung 20 teilweise von der Abdeckeinrichtung 40 bedeckt wird. Dadurch ist der in Figur 3 durch eine Strichlierung abgegrenzte vordere Bereich AB der Umformungseinrichtung 20 mit dem darin liegenden Abschnitt des Drahtes von der Abdeckeinrichtung bedeckt.

Die Platte der Abdeckeinrichtung 40 weist über dem Bereich AB der Umformungseinrichtung 20 eine halbkreisförmige Aussparung 42 auf. Am unteren Ende der halbkreisförmigen Aussparung weist die Abdeckeinrichtung eine dünne Platte 43 aus einem gehärteten Material auf. Diese Platte 43 kann beispielsweise nur wenige Zehntel Millimeter dick sein. Beim Verschieben der Abdeckeinrichtung, deckt die am unteren Ende der Aussparung 42 angeordnete dünne Platte 43 den in der Vertiefung der Umformungseinrichtung geführten Draht 2 ab. Beim Einlaufen des Drahtes in die Umformungseinrichtung verhindert die dünne Platte 43 ein Herausspringen beziehungsweise Umkippen des Drahtes in der Umformungseinrichtung 20. Wenn der Draht schraubenförmig gewickelt wird, kann eine obere Lage des Drahtes nach Durchführen durch die Steigungsgebereinrichtung über einer unteren Lage des Drahtes, die sich in der Umformungseinrichtung 20 befindet, angeordnet werden. Die obere Lage des Drahtes legt sich über die Platte 43, während die untere Lage des Drahtes unter der Platte 43 in der Umformungseinrichtung geführt wird. Die untere Lage sowie die darüber angeordnete obere Lage der Drahtwicklung sind bei dem Wickelvorgang durch die dünne Platte 43 voneinander getrennt.

Bei der in den Figuren 1 bis 3 gezeigten Ausführungsform der Vorrichtung 1 zum Biegen des Drahtes ist die Führungseinrichtung 50 und somit auch die Platte 80 in Vorschubrichtung des Drahtes 2 hinter der Vorschubeinrichtung 10 angeordnet. Die Umformungseinrichtung 20 ist in Vorschubrichtung des Drahtes hinter der Führungseinrichtung 50 angeordnet, so dass der Draht 2 bei einem Verschieben aus der Führungseinrichtung 50 in die Umformungseinrichtung 20 eingeschoben wird. Die Steigungsgebereinrichtung 30 kann hinter der Umformungseinrichtung 20 angeordnet sein, so dass der Draht 2 beim Verschieben nach der Umformung in der Umformungseinrichtung 20 zu der Steigungsgebereinrichtung 30 geführt wird. Die Steigungsgebereinrichtung 30 kann auch in die Umformungseinrichtung integriert sein. Bei dieser Ausführungsform steigt die Bodenfläche 21 der Umformungseinrichtung in horizontaler Richtung an, so dass der Draht beim kreisförmigen Biegen in der Umformungseinrichtung gleichzeitig auch eine Steigung erfährt.

Bei der in den Figuren 1 bis 3 gezeigten Ausführungsform der Vorrichtung 1 ist die Steigungsgebereinrichtung 30 hinter der Umformungseinrichtung 20 angeordnet. Die Steigungsgebereinrichtung 30 kann zum Erzeugen der Steigung des Drahtes beispielsweise eine schräge Platte aufweisen. Die Schräge der Platte kann in Abhängigkeit von der Steigung des Drahtes einstellbar sein. Figur 4 zeigt den in der Führungseinrichtung 50 und der Umformungseinrichtung 20 geführten Draht 2, der um den verkürzt dargestellten Schenkel 3 des induktiven Bauelements 4 gewickelt wird und den Steigungsgeber 30. Bei der in Figur 4 dargestellten Ausführungsform ist der Steigungsgeber 30 als ein Kugelstift ausgebildet. Der Steigungsgeber weist beispielsweise einen zylindrischen Körper mit einer kugelförmigen Wölbung 31 an seinem oberen Ende auf. Der Steigungsgeber ist auf der Platte 80 angeordnet beziehungsweise kann in die Platte 80 versenkt werden.

Je nach Steigung kann der Steigungsgeber aus der Ebene E der Platte 80 angehoben werden. Beim Wickeln des Drahtes 2 läuft der Draht auf die kugelförmige Wölbung 31 auf und erhält aufgrund der Kugelform eine Steigung, die notwendig ist, um die eigentliche schraubenförmige Wicklung des Drahtes und somit mehr als eine Windung des Drahtes zu erzeugen. Zur Biegung des Drahtes aus der Ebene E der Platte 80 heraus, kann der Steigungsgeber beispielsweise entsprechend der gewünschten Steigung angehoben werden, sobald der Draht auf die kugelförmige Wölbung aufgeglitten ist. Nach dem Schieben des Drahtes über die schräge Platte beziehungsweise die kugelförmige Wölbung 31 der Steigungsgebereinrichtung wird der Draht aus der Ebene E herausgebogen und kann über den darunterliegenden Abschnitt des Drahtes gelegt werden, der zeitgleich in die Umformungseinrichtung eingeführt wird. Dadurch entsteht die schraubenförmige Wicklung des Drahtes.

Um den Draht um einen Schenkel des geschlossenen Rahmenkerns 3 zu wickeln, weist die Vorrichtung 1 eine Aufnahmeeinrichtung 60 zum Positionieren des Kerns 3 des induktiven Bauelements 4 auf. Die Umformungseinrichtung 20 und die Steigungsgebereinrichtung 30 sind derart um die Aufnahmeeinrichtung 60 angeordnet, dass der Draht 2 schraubenförmig um den Schenkel des Kerns 3 des induktiven Bauelements gewickelt wird, wenn der Kern 3 in der Aufnahmeeinrichtung 60 positioniert ist und der Draht 2 durch die Umformungseinrichtung 20 und die Steigungsgebereinrichtung 30 geführt wird.

Im Folgenden wird das Biegen beziehungsweise Wickeln des Drahtes 2 mittels der Vorrichtung 1 näher erläutert. Der Einfachheit halber wird das Verfahren zur Wicklung eines Drahtes nur für einen Draht 2 beschrieben. Es können mittels der Vorrichtung aber, wie oben erläutert, auch zwei Drähte gleichzeitig um zwei verschiedene Schenkel eines geschlossenen Rahmenkerns gewickelt werden.

Zum Einlegen des Drahtes 2 in die Vorschubeinrichtung 10 wird die Abdeckplatte 15 zunächst von der Platte 12 angehoben, so dass der Draht 2 in die Führung 13 eingelegt und durch die Führungseinrichtung 50 bis zum Beginn der Umformungseinrichtung 20 geschoben werden kann. Anschließend wird die Abdeckplatte 15 mittels der Presse 14 und dem Stempel 16 auf die Platte 12 gepresst, so dass der Draht 2 innerhalb der Führung 13 geklemmt ist.

Mittels der Antriebseinheit 110 werden die Schlitten 11 und somit die Platte 12 in Pfeilrichtung verschoben, so dass das vordere Ende des Drahtes von der Führungseinrichtung 50 in die Umformungseinrichtung 20 eingeschoben wird. Beim Verschieben des Drahtes 2 wird der vordere Abschnitt des Drahtes, der durch die Umformungseinrichtung 20 geführt wird, halbkreisförmig in der Ebene E der Platte 80 gebogen.

Zum weiteren Vorwärtsschieben des Drahtes wird die Abdeckplatte 15 von dem Stempel 16 und der Presse 14 angehoben und die Schlitten 11 werden mit der darauf befestigten Platte 12 entgegen der in Figur 1 gezeigten Pfeilrichtung zurückgeschoben. Aufgrund der Biegung des vorderen Endes des Drahtes ist der Draht fixiert und wird nicht mit der Bewegung der Platte 12 und der Schlitten 11 zurückgeschoben. Zum weiteren Vorschub des Drahtes wird die Abdeckplatte 15 erneut auf die Platte 12 gepresst, so dass der Draht wieder in der Führung 13 geklemmt wird. Anschließend erfolgt ein erneutes Vorwärtsbewegen der Platte 12 durch die Schlitten 11, wodurch der Draht 2 weiter in die Umformungseinrichtung 20 eingeschoben und dort halbkreisförmig gebogen wird. Das vordere Ende des Drahtes erreicht nun die Steigungsgebereinrichtung 30 und wird beim weiteren Durchführen durch die Steigungsgebereinrichtung 30 aus der Ebene E der Platte 80 herausgebogen. Durch ein weiteres Vorwärtsschieben des Drahtes kann der Draht mittels der Vorrichtung letztendlich schraubenförmig, wie in den Figuren 1 bis 3 gezeigt ist, gebogen werden.

Das beschriebene Verfahren zum Biegen des Drahtes mittels der Vorrichtung 1 lässt sich beispielsweise zum Verbiegen eines Drahtes mit einer Breite von 5 mm und einer Dicke von 1,5 mm bis 1,7 mm durchführen. Für dickere Drähte, beispielsweise Rechteck- beziehungsweise Flachdrähte mit einer Dicke von mehr als 1,8 mm, kann der vordere Endabschnitt A des Drahtes 2 vor dem Einschieben in die Führungseinrichtung 50 beziehungsweise die Umformungseinrichtung 20 vorgebogen werden. Die Vorrichtung 1 weist dazu die in den Figuren 1, 2, 5, 6 und 7 gezeigte Vorbiegeeinrichtung 70 zum Biegen des Endabschnitts A des Drahtes 2 auf.

Die Vorbiegeeinrichtung 70 kann Teil einer Platte 90 sein, die an einer Halterung 120 der Vorrichtung 1 in vertikaler Richtung beweglich angeordnet ist. Figur 5 zeigt eine Oberseite der Vorbiegeeinrichtung 70, während die Unterseite der Vorbiegeeinrichtung 70 in den Figuren 6 und 7 dargestellt ist. Die Vorbiegeeinrichtung 70 weist einen Biegedorn 71, um den der Endabschnitt A des Drahtes 2 biegbar ist, auf. Der Biegedorn 71 kann als ein zylinderförmiger Zapfen ausgebildet sein, der aus der Unterseite der Platte 90 herausragt.

Zum eigentlichen Biegen des Endabschnitts A des Drahtes 2 um den Biegedorn 71 weist die Vorbiegeeinrichtung 70 ein Biegeelement 72 auf, das als ein mitführender Stift beziehungsweise eine zylinderförmige Walze an einem Hebel 73 befestigt sein kann. Der Hebel 73 kann an einem Gelenk 76 drehbar gelagert sein. Die Vorbiegeeinrichtung 70 weist des Weiteren in der Platte 90 eine Aussparung 74 auf, in der das Biegeelement 72 in einem Abstand um den Biegedorn 71 beweglich angeordnet ist. Das Biegeelement 72 ist mittels des Hebels 73 entlang der Bahn eines Kreissegmentes innerhalb der Aussparung 74 bewegbar. Die Aussparung 74 ist dazu ebenfalls in Form eines Kreissegmentes in der Platte 90 angeordnet. Bei den in den Figuren 1 bis 7 gezeigten Ausführungsformen der Vorrichtung zum Wickeln eines Drahtes, bei denen zwei Drähte gleichzeitig um verschiedene Schenkel des geschlossenen Rahmenkerns 3 gewickelt werden können, weist die Materialaussparung 74 in der Platte 90 zwei kreissegmentförmige Teilaussparungen auf, die ineinander übergehen. Zur besseren Darstellung ist bei den in den Figuren 5, 6 und 7 gezeigten Ausführungsformen der Vorbiegeeinrichtung 70 nur ein Draht 2 mit einem Endabschnitt A gezeigt, der mittels der Vorbiegeeinrichtung 70 gebogen wird.

Zum Vorbiegen des Endabschnitts A des Drahtes 2 wird der Draht zunächst in der Vorschubeinrichtung 10 derart eingeklemmt, dass der vordere Endabschnitt A des Drahtes an der Seite der Vorschubeinrichtung, an der die Führungseinrichtung 50 angeordnet ist, aus der Vorschubeinrichtung herausragt. Die Platte 80 mit der Führungseinrichtung 50, der Umformungseinrichtung 20 und der auf der Platte fixierten Steigungsgebereinrichtung 30 ist verschiebbar an der Halterung 120 angeordnet. Zum Vorbiegen des Endabschnitts des Drahtes 2 wird die Platte 80 entlang der Halterung 120 auf eine Position P3 verschoben. Die Vorbiegeeinrichtung 70 ist über ein Kopplungselement 130 mit der Platte 80 verbunden. Das Kopplungselement 130 ist an der Halterung 120 in vertikaler Richtung verschiebbar angeordnet.

Beim Verschieben der Platte 80 auf die Position P3 verschiebt sich die Vorbiegeeinrichtung 70 daher entsprechend nach unten auf eine Position P2, auf dessen Höhe der Draht 2 aus der Vorschubeinrichtung 1 herausragt. Zur Aufnahme des Drahtes 2 weist die Vorbiegeeinrichtung 70 die Führung 75 auf. Nach dem Verschieben der Platte 90 mit der Vorbiegeeinrichtung 70 von einer Position P1 oberhalb der Position P2 auf die Position P2 liegt der hinter dem Endabschnitt A angeordnete Abschnitt A' des Drahtes 2 in der Führung 75 der Vorbiegeeinrichtung, während der vordere Abschnitt A des zunächst noch ungebogenen Drahtes 2 aus der Führung 75 herausragt, wie dies in Figur 6 dargestellt ist.

Durch Bewegen des Hebels 73 mit dem Biegeelement 72 in Pfeilrichtung um das Gelenk beziehungsweise einen Drehpunkt 76, an dem der Hebel 73 drehbar gelagert sein kann und der beispielsweise auf der Oberseite der Platte 90 auf dem Biegedorn 71 angeordnet ist, wird der Endabschnitt A des Drahtes um den Biegedorn 71 halbkreisförmig vorgebogen. Figur 7 zeigt den vorgebogenen Endabschnitt A des Drahtes 2, der in einen gekrümmten Abschnitt der Führung 75 gebogen ist. Um den Draht sicher in dem gekrümmten Abschnitt der Führung 75 entlang des Biegedorns zu halten, ist eine Abdeckung 78 über dem gekrümmten Abschnitt der Führung 75 vorgesehen. Die Abdeckung 78 ist an der Unterseite der Platte 80 angeordnet und kann einen kreissegmentförmigen Querschnitt aufweisen. Aus Gründen der besseren Übersicht ist in Figur 7 nur eine Abdeckung 78 dargestellt.

Neben dem in den Figuren 5, 6 und 7 gezeigten Draht kann ein weiterer zweiter Draht, der parallel zu dem ersten Draht in der Vorrichtung 1 geführt wird, mittels der Vorbiegeeinrichtung 70 verbogen werden. Dazu weist die Vorbiegeeinrichtung einen weiteren Hebel 73 auf, der ein weiteres Biegeelement in einer weiteren Aussparung 74 bewegt.

Zum weiteren Biegen beziehungsweise Wickeln des Drahtes 2 wird die Platte 90 mit der Vorbiegeeinrichtung 70 von der Position P2 wieder auf die Position P1 verfahren. Dabei wird die Platte 80 von der Position P3, die unterhalb der Position P2 liegt, wieder zurück auf die Position P2 verfahren, wodurch der vordere Endabschnitt A des nunmehr vorgebogenen Drahtes 2 in die Führungseinrichtung 50 beziehungsweise die Umformungseinrichtung 20 eingelegt wird. Das weitere Biegen beziehungsweise Wickeln des Drahtes um den Schenkel des geschlossenen Rahmenkerns 3 kann nun weiter automatisiert mittels der Vorrichtung 1 wie oben beschrieben erfolgen.

### Bezugszeichenliste

- 1: Vorrichtung zum Wickeln eines Drahtes
- 2: Draht
- 3: Kern
- 4: induktives Bauelement
- 10: Vorschubeinrichtung
- 20: Umformungseinrichtung
- 30: Steigungsgebereinrichtung
- 40: Abdeckeinrichtung
- 50: Führungseinrichtung
- 60: Aufnahmeeinrichtung
- 70: Vorbiegeeinrichtung
- 80: Platte
- 90: Platte
- 100: Schiene
- 110: Antriebseinheit
- 120: Halterung
- 130: Kopplungselement

## Patentansprüche

1. Vorrichtung zum Wickeln eines Drahtes für ein induktives Bauelement, umfassend:
- eine Vorschubeinrichtung (10) zum Verschieben des Drahtes (2) ,
- eine Umformungseinrichtung (20) und eine Steigungsgebereinrichtung (30) zum Biegen des Drahtes (2),
- wobei die Umformungseinrichtung (20) und die Steigungsgebereinrichtung (30) derart angeordnet sind, dass der Draht (2) bei dem Verschieben durch die Vorschubeinrichtung (10) in die Umformungseinrichtung (20) und die Steigungsgebereinrichtung (30) eingeführt wird,
- wobei die Umformungseinrichtung (20) und die Steigungsgebereinrichtung (30) derart ausgebildet sind, dass der Draht (2) bei dem Verschieben in der Umformungseinrichtung (20) und der Steigungsgebereinrichtung (30) schraubenförmig gebogen wird,
- wobei die Umformungseinrichtung (20) eine Bodenfläche (21) zur Auflage des Drahtes (2) und mindestens eine Seitenwand (22) aufweist,
- wobei die mindestens eine Seitenwand (22) einen gebogenen Verlauf aufweist,
- wobei die Umformungseinrichtung (20) derart ausgebildet ist, dass der Draht (2) bei dem Verschieben in der Umformungseinrichtung (20) entlang der Seitenwand (22) gebogen wird und wobei die Umformungseinrichtung (20) an der der Bodenfläche (21) gegenüberliegenden Seite offen ist.

2. Vorrichtung nach Anspruch 1,
- wobei die Umformungseinrichtung (20) zum Führen eines Flachdrahtes (2), der eine größere und eine kleinere Seitenfläche (S2a, S2b) aufweist, ausgebildet ist,
- wobei die Umformungseinrichtung (20) derart ausgebildet ist, dass der Flachdraht (2) beim Führen und Verbiegen in der Umformungseinrichtung (20) mit der größeren Seitenfläche (S2a) auf der Bodenfläche (21) der Umformungseinrichtung aufliegt und mit der kleineren Seitenfläche (S2b) an der Seitenwand (22) der Umformungseinrichtung anliegt.

3. Vorrichtung nach einem der Ansprüche 1 oder 2, umfassend:
- mindestens eine verschiebbare Abdeckeinrichtung (40),
- wobei die Abdeckeinrichtung (40) dazu ausgebildet ist, an eine Position verschiebbar zu sein, an der die Abdeckeinrichtung (40) die Umformungseinrichtung (20) an der der Bodenfläche (21) gegenüber liegenden Seite abdeckt.

4. Vorrichtung nach einem der Ansprüche 1 bis 3, umfassend:
- eine Führungseinrichtung (50) zum Führen des Drahtes (2) in der Ebene (E), wobei die Führungseinrichtung (50) in der Ebene (E) einen geraden Verlauf aufweist,
- wobei die Führungseinrichtung (50) und die Umformungseinrichtung (20) derart angeordnet sind, dass der Draht (2) bei einem Verschieben aus der Führungseinrichtung (50) in die Umformungseinrichtung (20) eingeschoben wird
- wobei die Umformungseinrichtung (20) und die Führungseinrichtung (50) als Teil einer Platte (80) ausgebildet sind,
- wobei die Platte (80) in Verschieberichtung des Drahtes (2) hinter der Vorschubeinrichtung (10) angeordnet ist,
- wobei die Umformungseinrichtung (20) eine erste Vertiefung (23) in der Platte (80) mit einem gebogenen Verlauf in der Ebene (E) der Platte (80) und die Führungseinrichtung (50) eine zweite Vertiefung (53) in der Platte (80) mit einem geraden Verlauf in der Ebene der Platte (80) aufweist, und
- wobei sich die erste Vertiefung (23) innerhalb der Platte (80) unmittelbar an die zweite Vertiefung (53) anschließt.

5. Vorrichtung nach einem der Ansprüche 1 bis 4,
wobei die Steigungsgebereinrichtung (30) derart angeordnet ist, dass der Draht (2) bei dem Verschieben in der Umformungseinrichtung (20) nach dem Verbiegen in der Umformungseinrichtung (20) zu der Steigungsgebereinrichtung (30) geführt wird.

6. Vorrichtung nach einem der Ansprüche 1 bis 4,
wobei die Steigungsgebeeinrichtung (30) in die Umformungseinrichtung (20) integriert ist, so dass der Draht (2) beim Verbiegen in der Umformungseinrichtung (20) gleichzeitig auch eine Steigung erfährt.

7. Vorrichtung nach einem der Ansprüche 1 bis 6, umfassend:
- eine Aufnahmeeinrichtung (60) zum Positionieren eines Kerns (3), insbesondere eines geschlossenen Kerns, eines induktiven Bauelements (4), insbesondere eines Transformators, in der Vorrichtung,
- wobei die Umformungseinrichtung (20) und die Steigungsgebereinrichtung (30) derart um die Aufnahmeeinrichtung (60) angeordnet sind, dass der Draht (2) schraubenförmig um den Kern (3) des induktiven Bauelements gewickelt wird, wenn der Kern (3) des induktiven Bauelements in der Aufnahmeeinrichtung (60) positioniert ist und der Draht (2) durch die Umformungseinrichtung (20) und die Steigungsgebereinrichtung (30) geführt wird.

8. Vorrichtung nach einem der Ansprüche 1 bis 7, umfassend:
- eine Vorbiegeeinrichtung (70) zum Biegen eines Endabschnitts (A) des Drahtes (2),
- wobei der Draht (2) derart in die Vorschubeinrichtung (10) einspannbar ist, dass der Endabschnitt (A) des Drahtes aus der Vorschubeinrichtung (1) herausragt,
- wobei die Vorbiegeeinrichtung (70) derart ausgebildet ist, dass der aus der Vorschubeinrichtung (10) herausragende Endabschnitt (A) des Drahtes (2) nach dem Biegen mittels der Vorbiegeeinrichtung (70) in die Umformungseinrichtung (20) einlegbar ist,
- wobei die Vorbiegeeinrichtung (70) eine Führung (75) zur Aufnahme des Drahtes (2) aufweist,
- wobei die Vorbiegeeinrichtung (70) derart ausgebildet ist, dass die Vorbiegeeinrichtung von einer ersten Position (P1) in einem Abstand zu dem in der Vorschubeinrichtung (10) herausragenden Endabschnitt (A) des Draht (2) zu einer zweiten Position (P2), an der der aus der Vorschubeinrichtung (10) herausragende Endabschnitt (A) des Drahtes in der Führung (75) der Vorbiegeeinrichtung (70) liegt, verschiebbar ist.

9. Verfahren zum Wickeln eines Drahtes für ein induktives Bauelement, umfassend die folgenden Schritte:
- Bereitstellen einer Vorrichtung zum Bewickeln eines Drahtes,
- Verschieben des Drahtes (2) in der Vorrichtung derart, dass der Draht einer Umformungseinrichtung (20) und einer Steigungsgebereinrichtung (30) zugeführt wird,
- Biegen des Drahtes (2) beim Durchführen durch die Umformungseinrichtung (20) und die Steigungsgebereinrichtung (30) derart, dass der Draht (2) schraubenförmig gebogen wird
- wobei die Umformungseinrichtung (20) eine Bodenfläche (21) zur Auflage des Drahtes (2) und mindestens eine Seitenwand (22) aufweist,
- wobei die mindestens eine Seitenwand (22) einen gebogenen Verlauf aufweist,
- wobei die Umformungseinrichtung (20) derart ausgebildet ist, dass der Draht (2) bei dem Verschieben in der Umformungseinrichtung (20) entlang der Seitenwand (22) gebogen wird und wobei die Umformungseinrichtung (20) an der der Bodenfläche (21) gegenüberliegenden Seite offen ist.

10. Verfahren nach Anspruch 9, umfassend:
- Anordnen eines geschlossenen Kerns (3) eines induktiven Bauelements (4) in der Aufnahmeeinrichtung (60) zum Positionieren des Kerns (3),
- Umwickeln eines Schenkels des geschlossenen Kerns (3) mit dem Draht (2) durch Verschieben des Drahtes (2) in der Umformungseinrichtung (20) und der Steigungsgebereinrichtung (30).

## Claims

1. Device for winding a wire for an inductive component, comprising:
- a advancing arrangement (10) for advancing the wire (2) ,
- a shaping arrangement (20) and a pitch-producing arrangement (30) for bending the wire (2),
- wherein the shaping arrangement (20) and the pitch-producing arrangement (30) are arranged in such a way that the wire (2), as it is advanced by the advancing arrangement (10), is introduced into the shaping arrangement (20) and the pitch-producing arrangement (30) ,
- wherein the shaping arrangement (20) and the pitch-producing arrangement (30) are formed in such a way that the wire (2), as it is advanced, is bent in a coiled manner in the shaping arrangement (20) and the pitch-producing arrangement (30),
- wherein the shaping arrangement (20) has a base face (21) for supporting the wire (2) and at least one side wall (22),
- wherein the at least one side wall (22) has a curved course,
- wherein the shaping arrangement (20) is formed in such a way that the wire (2) as it is advanced in the shaping arrangement (20) is bent along the side wall (22) and wherein the shaping arrangement (20) is open on the side opposite the base face (21).

2. Device according to Claim 1,
- wherein the shaping arrangement (20) is designed to guide a flat wire (2), which has a larger and a smaller side face (S2a, S2b),
- wherein the shaping arrangement (20) is formed in such a way that the flat wire (2), as it is guided and bent in the shaping arrangement (20), rests via the larger side face (S2a) on the base face (21) of the shaping arrangement and bears via the smaller side face (S2b) on the side wall (22) of the shaping arrangement.

3. Device according to either of Claims 1 or 2, comprising:
- at least one displaceable cover arrangement (40),
- wherein the cover arrangement (40) is designed to be displaceable into a position in which the cover arrangement (40) covers the shaping arrangement (20) on the side opposite the base face (21).

4. Device according to any one of Claims 1 to 3, comprising:
- a guide arrangement (50) for guiding the wire (2) in the plane (E), wherein the guide arrangement (50) has a straight course in the plane (E),
- wherein the guide arrangement (50) and the shaping arrangement (20) are arranged in such a way that the wire (2), as it is advanced, is slid from the guide arrangement (50) into the shaping arrangement (20),
- wherein the shaping arrangement (20) and the guide arrangement (50) are formed as part of a plate (80),
- wherein the plate (80) is arranged after the advancing arrangement (10) in the advancing direction of the wire (2) ,
- wherein the shaping arrangement (20) has a first indentation (23) in the plate (80) with a curved course in the plane (E) of the plate (80), and the guide arrangement (50) has a second indentation (53) in the plate (80) with a straight course in the plane of the plate (80), and
- wherein the first indentation (23) within the plate (80) directly adjoins the second indentation (53).

5. Device according to any one of Claims 1 to 4,
wherein the pitch-producing arrangement (30) is arranged in such a way that the wire (2), as it is advanced in the shaping arrangement (20), is guided to the pitch-producing arrangement (30) following the bending in the shaping arrangement (20).

6. Device according to any one of Claims 1 to 4, wherein the pitch-producing arrangement (30) is integrated in the shaping arrangement (20), such that the wire (2), as it is bent in the shaping arrangement (20), is also provided with a pitch at the same time.

7. Device according to any one of Claims 1 to 6, comprising:
- a receiving arrangement (60) for positioning a core (3), in particular a closed core, of an inductive component (4), in particular of a transformer, in the device,
- wherein the shaping arrangement (20) and the pitch-producing arrangement (30) are arranged around the receiving arrangement (60) in such a way that the wire (2) is wound in a coiled manner around the core (3) of the inductive component when the core (3) of the inductive component is positioned in the receiving arrangement (60) and the wire (2) is guided through the shaping arrangement (20) and the pitch-producing arrangement (30).

8. Device according to any one of Claims 1 to 7, comprising:
- a pre-bending arrangement (70) for bending an end portion (A) of the wire (2),
- wherein the wire (2) can be clamped in the advancing arrangement (10) in such a way that the end portion (A) of the wire protrudes from the advancing arrangement (1),
- wherein the pre-bending arrangement (70) is formed in such a way that the end portion (A) of the wire (2) protruding from the advancing arrangement (10) can be laid in the shaping arrangement (20) following the bending by means of the pre-bending arrangement (70),
- wherein the pre-bending arrangement (70) has a guide (75) for receiving the wire (2),
- wherein the pre-bending arrangement (70) is formed in such a way that the pre-bending arrangement can be displaced from a first position (P1) at a distance from the end portion (A) of the wire (2) protruding from the advancing arrangement (10) into a second position (P2), in which the end portion (A) of the wire protruding from the advancing arrangement (10) lies in the guide (75) of the pre-bending arrangement (70).

9. Method for winding a wire for an inductive component, comprising the following steps:
- providing a device for winding a wire,
- advancing the wire (2) in the device in such a way that the wire is fed to a shaping arrangement (20) and a pitch-producing arrangement (30),
- bending the wire (2) as said wire is guided through the shaping arrangement (20) and the pitch-producing arrangement (30), in such a way that the wire (2) is bent in a coiled manner,
- wherein the shaping arrangement (20) has a base face (21) for supporting the wire (2) and at least one side wall (22),
- wherein the at least one side wall (22) has a curved course,
- wherein the shaping arrangement (20) is formed in such a way that the wire (2) as it is advanced in the shaping arrangement (20) is bent along the side wall (22) and wherein the shaping arrangement (20) is open on the side opposite the base face (21).

10. Method according to Claim 9, comprising:
- arranging a closed core (3) of an inductive component (4) in the receiving arrangement (60) in order to position the core (3),
- winding the wire (2) around a leg of the closed core (3) by advancing the wire (2) in the shaping arrangement (20) and the pitch-producing arrangement (30).

## Revendications

1. Dispositif d'enroulement d'un fil métallique destiné à un composant inductif, ledit dispositif comprenant :
- un moyen d'avancement (10) destiné à déplacer le fil (2),
- un moyen de formage (20) et un moyen générateur de pas (30) pour incurver le fil (2),
- le moyen de formage (20) et le moyen générateur de pas (30) étant disposés de telle sorte que le fil métallique (2) est introduit dans le moyen de formage (20) et le moyen générateur de pas (30) lors du déplacement effectué par le moyen d'avancement (10),
- le moyen de formage (20) et le moyen générateur de pas (30) étant conçus de telle sorte que le fil métallique (2) est incurvé en hélice lorsqu'il est déplacé dans le moyen de formage (20) et le moyen générateur de pas (30),
- le moyen de formage (20) comportant une surface inférieure (21), destinée à supporter le fil métallique (2), et au moins une paroi latérale (22),
- l'au moins une paroi latérale (22) ayant une allure incurvée,
- le moyen de formage (20) étant conçu de telle manière que le fil métallique (2) est incurvé lors du déplacement dans le moyen de formage (20) le long de la paroi latérale (22) et le moyen de formage (20) étant ouvert du côté opposé à la surface inférieure (21).

2. Dispositif selon la revendication 1,
- le moyen de formage (20) étant conçu pour guider un fil métallique plat (2) qui comporte des surfaces latérales plus grande et plus petite (S2a, S2b),
- le dispositif de formage (20) étant conçu de telle manière que le fil métallique plat (2) soit en appui avec la plus grande surface latérale (S2a) sur la surface inférieure (21) du moyen de formage lorsqu'il est guidé et incurvé dans le moyen de formage (20) et en appui avec la plus petite surface latérale (S2b) sur la paroi latérale (22) du moyen de formage.

3. Dispositif selon l'une des revendications 1 et 2, comprenant :
- au moins un moyen de recouvrement déplaçable (40),
- le moyen de recouvrement (40) étant conçu pour être déplaçable jusqu'à une position dans laquelle le moyen de recouvrement (40) recouvre le moyen de formage (20) du côté opposé à la surface inférieure (21).

4. Dispositif selon l'une des revendications 1 à 3, comprenant :
- un moyen de guidage (50) destiné à guider le fil métallique (2) dans le plan (E), le moyen de guidage (50) ayant une allure rectiligne dans le plan (E),
- le moyen de guidage (50) et le moyen de formage (20) étant disposés de telle manière que le fil métallique (2) soit inséré dans le moyen de formage (20) lorsqu'il est sorti du moyen de guidage (50)
- le moyen de formage (20) et le moyen de guidage (50) étant conçus pour faire partie d'une plaque (80),
- la plaque (80) étant disposée en arrière du moyen d'avancement (10) par référence au sens du déplacement du fil métallique (2),
- le moyen de formage (20) comportant un premier évidement (23) ménagé dans la plaque (80) et ayant une allure incurvée dans le plan (E) de la plaque (80) et le moyen de guidage (50) comportant un deuxième évidement (53) ménagé dans la plaque (80) et ayant une allure rectiligne dans le plan de la plaque (80), et
- le premier évidement (23) ménagé à l'intérieur de la plaque (80) se raccordant directement au deuxième évidement (53).

5. Dispositif selon l'une des revendications 1 à 4,
le moyen générateur de pas (30) étant disposé de telle manière que le fil métallique (2) soit guidé vers le moyen générateur de pas (30) lorsqu'il est déplacé dans le moyen de formage (20) après avoir été incurvé dans le moyen de formage (20).

6. Dispositif selon l'une des revendications 1 à 4,
le moyen générateur de pas (30) étant intégré dans le moyen de formage (20) de façon à conférer également un pas au fil métallique (2) lorsqu'il est incurvé dans le moyen de formage (20).

7. Dispositif selon l'une des revendications 1 à 6, comprenant :
- un moyen de réception (60) destiné à positionner un noyau (3), en particulier un noyau fermé, d'un composant inductif (4), en particulier d'un transformateur, dans le dispositif,
- le moyen de formage (20) et le moyen générateur de pas (30) étant disposés autour du moyen de réception (60) de telle manière que le fil métallique (2) s'enroule en hélice autour du noyau (3) du composant inductif lorsque le noyau (3) du composant inductif est positionné dans le moyen de réception (60) et le fil métallique (2) est guidé à travers le moyen de formage (20) et le moyen générateur de pas (30).

8. Dispositif selon l'une des revendications 1 à 7, comprenant :
- un moyen de pré-incurvation (70) destiné à incurver une portion d'extrémité (A) du fil métallique (2) ,
- le fil métallique (2) pouvant être serré dans le moyen d'avancement (10) de telle sorte que la portion d'extrémité (A) du fil métallique fasse saillie du moyen d'avancement (1),
- le moyen de pré-incurvation (70) étant conçu de telle manière que la portion d'extrémité (A) du fil métallique (2) faisant saillie du moyen d'avancement (10) puisse être insérée dans le moyen de formage (20) après incurvation à l'aide du moyen de pré-incurvation (70) ,
- le moyen de pré-incurvation (70) comportant un guide (75) destiné à recevoir le fil métallique (2),
- le moyen de pré-incurvation (70) étant conçu de telle sorte que le moyen de pré-incurvation puisse être déplacé d'une première position (P1), à distance de la portion d'extrémité (A) du fil métallique (2) faisant saillie dans le moyen d'avancement (10), vers une deuxième position (P2) à laquelle la portion d'extrémité (A) du fil métallique faisant saillie du moyen d'avancement (10) se trouve dans le guide (75) du moyen de pré-incurvation (70).

9. Procédé d'enroulement d'un fil métallique destiné à un composant inductif, ledit procédé comprenant les étapes suivantes :
- fournir un dispositif d'enroulement d'un fil métallique,
- déplacer le fil métallique (2) dans le dispositif de telle manière que le fil métallique soit amené à un moyen de formage (20) et à un moyen générateur de pas (30) ,
- incurver le fil métallique (2) lors de son passage à travers le moyen de formage (20) et le moyen générateur de pas (30) de telle sorte que le fil métallique (2) soit incurvé en hélice,
- le moyen de formage (20) comportant une surface inférieure (21), destinée à l'appui du fil métallique (2), et au moins une paroi latérale (22),
- l'au moins une paroi latérale (22) ayant une allure incurvée,
- le moyen de formage (20) étant conçu de telle manière que le fil métallique (2) soit incurvé lors du déplacement dans le moyen de formage (20) le long de la paroi latérale (22) et le moyen de formage (20) étant ouvert du côté opposé à la surface inférieure (21).

10. Procédé selon la revendication 9 comprenant les étapes suivantes :
- disposer un noyau fermé (3) d'un composant inductif (4) dans le moyen de réception (60) pour positionner le noyau (3),
- enrouler le fil métallique (2) sur une branche du noyau fermé (3) par déplacement du fil métallique (2) dans le moyen de formage (20) et le moyen générateur de pas (30).
